# EUROPÄISCHE PATENTSCHRIFT

(11) **EP 1 066 440 B1**
(45) Veröffentlichungstag und Bekanntmachung des Hinweises auf die Patenterteilung: **29.05.2002**
(21) Anmeldenummer: 99916833.9
(22) Anmeldetag: 19.03.1999
(51) Int. Cl.: E05D 7/12

(54) **MONTAGEPLATTE FÜR MÖBELSCHARNIERE**
MOUNTING PLATE FOR FURNITURE HINGES
PLAQUE DE MONTAGE POUR CHARNIERES DE MEUBLES

(30) Priorität: 01.04.1998 DE 29805876 U; 17.02.1999 DE 29902768 U
(43) Veröffentlichungstag der Anmeldung: 10.01.2001
(73) Patentinhaber: MEPLA-WERKE LAUTENSCHLÄGER GmbH & Co. KG, D-64354 Reinheim (DE)
(72) Erfinder: LAUTENSCHLÄGER, Gerhard, Wilhelm, D-64354 Brensbach-Wersau (DE)
(74) Vertreter: Helber, Friedrich G., Dipl.-Ing.
(86) Internationale Anmeldenummer: EP9901831
(87) Internationale Veröffentlichungsnummer: WO9951843

(56) Entgegenhaltungen:
- AT-B- 360 856
- DE-A- 3 624 237
- DE-A- 3 639 276
- US-A- 4 881 297

## Beschreibung

Die Erfindung betrifft eine Montageplatte für die verstellbare Halterung des Tragwand-Anschlagteils eines Möbelscharniers, welche aus zwei voneinander trennbaren Montageplattenteilen zuammengesetzt ist, von denen der tragwandnähere untere Montageplattenteil an der Tragwand eines Möbelstücks befestigbar und der den Korpus-Anschlagteil eines zu halternden Scharniers vestellbar halternde tragwandfernere obere Montageplattenteil durch einen Rastmechanismus mit dem unteren Montageplattenteil verbindbar ist, wobei die türflügelzugewandten vorderen Endbereiche der beiden Montageplattenteile ineinander einhakbar und der mit umgekehrt U-förmigem Querschnitt hergestellte obere Montageplattenteil mit seinem korpusinneren Endbereich um eine parallel zur Schwenkachse des auf dem oberen Montageplattenteil zu halternden Scharniers verlaufende Achse auf den korpusinneren Endbereich des unteren Montageplattenteils herabschwenkbar ausgebildet ist, wobei seine von den seitlichen U-Schenkeln gebildeten, von der Stegwand umgekanteten Seitenwände den unteren Montageplattenteil jeweils seitlich übergreifen und der Rastmechanismus einen im rückwärtigen Endbereich des oberen Montageplattenteils gelagerten, mit einer Handhabe und wenigstens einer Riegeleingriffsfläche versehenen Schwenkriegel aufweis, der von einer Feder in eine Schwenkstellung vorgespannt ist, in welcher die Riegeleingriffsfläche(n) jeweils eine zugeordnete Riegelfläche am unteren Montageplattenteil hintergreift bzw. hintergreifen, durch Verschwenken des Schwenkriegels entgegen der Federvorspannung jedoch außer Eingriff bringbar ist bzw. sind.

Bei mit solchen Montageplatten an der Tragwand eines Schrankkorpus gehalterten Scharnieren ist es möglich, die Tragarme der andererseits am Türflügel montierten Scharniere nacheinander einzeln von der Tragwand zu lösen bzw. auf ihr zu befestigen, ohne daß hierfür schwierige Manipulationen möglich sind, indem der Rastmechanismus betätigt und der Scharnier-Tragarm dann zusammen mit dem mit ihm verbundenen oberen Montageplattenteil hochgeschwenkt bzw. - nach Einhängen am unteren Montageplattenteil - herabgeschwenkt wird. Das ist insbesondere bei Hochschränken von Vorteil, bei denen die Türflügel mit mehr als zwei Scharnieren am Schrankkorpus angeschlagen sind, weil die Türflügel dann auch von Einzelpersonen demontiert - und wieder montiert - werden können. Der Rastmechanismus des bekannten Scharniers (AT 382 674 B) wird von einem rückwärtigen Ende des oberen Montageplattenteils um eine querverlaufende Achse verschwenkbar und federnd in in eine Schwenk-Endstellung vorgespannten Schwenkriegel gebildet, an dessen einem Ende ein in der verrasteten Stellung das rückwärtige Ende des unteren Montageplattenteils untergreifender Hakenteil ausgebildet ist, während sein anderes Ende aus dem korpusinneren Ende des Tragarms herausgeführt ist und die Betätigungshandhabe des Rastmechanismus bildet, mittels welcher der Hakenteil entgegen der federnden Vorspannung aus der den unteren Montageplattenteil untergreifenden Raststellung herausschwenkbar ist. Dieser Rastmechanismus ist durchaus funktionsfähig, dabei jedoch konstruktiv relativ aufwendig und dementsprechend teuer. Außerdem müssen die auf der bekannten Montageplatte befestigbaren Scharniere einen speziell ausgestalteten Tragarm aufweisen, der - abweichend von den heute üblichen Scharnier-Tragarmen - am korpusinneren Ende keinen offen mündenden Befestigungsschlitz hat, weicher bei der Montage des Scharniers auf der Montageplatte unter die gelockerte Befestigungsschraube schiebbar ist.

Demgegenüber liegt der Erfindung die Aufgabe zugrunde, die gattungsmäßige Montageplatte zu vereinfachen und so auszubilden, daß sie auch zur verstellbaren Halterung normaler Serienscharniere verwendbar ist.

Ausgehend von einem Scharnier der eingangs erwähnten Art wird diese Aufgabe erfindungsgemäß dadurch gelöst, daß der untere Montageplattenteil in seinem rückwärtigen korpusinneren Endbereich auf gegenüberliegenden Seiten seiner Längsmittelachse jeweils einen nach oben, in der bestimmungsgemäßen Riegeleingriffsstellung zwischen die Seitenwände des oberen Montageplattenteils vorstehenden Vorsprung aufweist, an denen jeweils eine der Riegelflächen ausgebildet ist, daß der Schwenkriegel um eine in er bestimmungsgemäßen Riegeleingriffsstellung von oberem und unterem Montageplattenteil unterhalb der Riegelfläche des unteren Montageplattenteils liegende Schwenkachse verdrehbar im oberen Montageplattenteil gelagert ist, und nach gegenüberliegenden Seiten vortretende Ansätze aufweist, an welchen die Riegeleingriffsflächen ausgebildet sind, und daß die den Schwenkriegel in die Riegeleingriffsstellung vorspannende Feder am oberen Montageplattenteil einerseits und am Schwenkriegel andererseits abgestützt ist. Durch die Verriegelung des oberen Montageplattenteils am unteren Montageplattenteil an den Riegelflächen von den beiden voneinander beabstandeten Vorsprüngen wird ein sicherer Riegeleingriff gewährleistet, wobei die Abstützung der Vorspannung der Feder zwischen dem oberen Montageplattenteil und dem Schwenkriegel es ermöglicht, daß der Tragarm eines auf der Montageplatte zu befestigenden Scharniers nicht an den Rastmechanismus angepaßt werden muß. Es ist somit ohne weiteres möglich, die Montageplatte derart auszubilden, daß übliche Serienscharniere verstellbar auf ihr befestigbar sind. Durch die Anordnung der Schwenkachse des Schwenkriegels derart, daß sie in der bestimmungsgemäßen Verriegelungsstellung unterhalb der in Eingriff stehenden Riegelflächen positioniert ist, wird der Schwenkriegel bei Beanspruchungen, welche auf ein auf der Montageplatte gehaltertes Scharnier im Sinne eines Hochschwenkens des oberen Montageplattenteils relativ zum unteren Montageplattenteil einwirken, sperrklinkenartig durch Druckkräfte beansprucht. Gegenüber der Beanspruchung des Hakenteils des Schwenkriegels durch Biegekräfte entsprechend dem Stand der Technik ist der in der erfindungsgemäßen Weise positionierte Schwenkriegel daher höher beanspruchbar.

Der obere Montageplattenteil ist dabei vorzugsweise als Stanz-/Preßteil aus Metallblech ausgebildet.

In bevorzugter Weiterbildung der Erfindung ist der untere Montageplattenteil ebenfalls als Stanz-/Preßteil aus Metallblech ausgebildet, der in dem in der bestimmungsgemäßen Riegeleingriffsstellung von oberem und unterem Montageplattenteil von den Seitenwänden des oberen Montageplattenteils übergriffenen Bereich zumindest abschnittsweise ebenfalls einen umgekehrt U-förmigen Querschnitt mit zwei von einer Stegwand abgewinkelten, von den U-Schenkeln gebildeten Seitenwänden aufweist, wobei die mit den Riegelflächen versehenen Vorsprüngen an dem korpusinneren Endbereich liegenden, nicht durch die Stegwand verbundenen Abschnitten der Seitenwände des unteren Montageplattenteils ausgebildet sind.

Dabei ist die Ausgestaltung dann zweckmäßig so getroffen, daß in den nicht durch die Stegwand verbundenen korpusinneren Seitenwand-Abschnitten vor den Vorsprüngen nach oben offen mündende Ausnehmungen vorgesehen sind, in welche die nach gegenüberliegenden Seiten vortretenden, mit den Riegeleingriffsflächen versehenen Ansätze des Schwenkriegels einschwenkbar und in der bestimmungsgemäßen Riegeleingriffsstellung angeordnet sind. Die Riegeleingriffsflächen an den Ansätzen können dann ausgerichtet zu den Riegelflächen der Vorsprünge an den Ansätzen angeordnet werden. Gleichzeitig können die Ansätze so verbreitert werden, daß sie genau zwischen die Seitenwände des oberen Montageplattenteils passen, so daß eine seitliche Versetzung des Schwenkriegels und somit ein Außereingriffkommen der Riegelflächen der Vorsprünge und der Riegeleingriffsflächen des Schwenkriegels mit Sicherheit ausgeschlossen ist.

Die Riegelflächen an den nach außen vortretenden Ansätzen des Schwenkriegels werden dabei zweckmäßig so angeordnet, daß sie im wesentlichen tangential in Entriegelungs-Schwenkrichtung verlaufen, wobei dann die an den Vorsprüngen des unteren Montageplattenteils ausgebildeten komplementären Riegeleingriffsflächen an der Unterseite von im Bereich der freien Enden der Vorsprünge vorgesehenen lappenartigen Ansätzen ausgebildet sind. Durch diese Anordnung der Riegelflächen und Riegeleingriffsflächen wird sichergestellt, daß die vom Benutzer bei einer Entriegelung auf den Schwenkriegel auszuübenden Kräfte relativ gering sind, während andererseits die Gefahr einer versehentlichen Auslösung des Rastmechanismus durch äußere Stöße - beispielsweise beim Anschlagen des Türflügels in der Öffnungsstellung - nicht gegeben ist.

Die den Schwenkriegel vorspannende Feder ist vorzugsweise eine an einer ins Korpusinnere weisenden Verlängerung der Stegwand des oberen Montageplattenteils einerseits und der dieser zugewandten Seite des Schwenkriegels andererseits abgestützte vorgespannte Schraubenfeder, wobei es zweckmäßig sein kann, die gegenüberliegenden Enden der Schraubenfeder jeweils in einer Vertiefung im verlängerten Abschnitt der Stegwand des oberen Montageplattenteils bzw. eine Vertiefung im Schwenkriegel zu halten, wodurch sichergestellt ist, daß die Schraubenfeder nicht verloren gehen kann.

Die erfindungsgemäß vorgesehene, eine Verschwenkung des oberen Montageplattenteils auf dem unteren Montageplattenteil ermöglichende Einhak-Verbindung wird gemäß einem ersten Ausführungsbeispiel der Erfindung dadurch verwirklicht, daß im korpusinneren Ende des unteren Montageplattenteils wenigstens eine in Richtung aus dem Korpusinnern heraus offen mündende, sich konisch verjüngende und am rückwärtigen geschlossenen Ende kreisbogenförmig abgerundete schlitzartige Aufnahme vorgesehen ist, und daß im vorderen Endbereich des oberen Montageplattenteils ein in dessen Seitenwänden gehaltener querverlaufender, in die Aufnahme(n) des unteren Montageplattenteils einhakbarer Stift vorgesehen ist.

Bei einem zweiten Ausführungsbeispiel ist die Einhak-Verbindung dagegen dadurch verwirklicht, daß im korpusäußeren Endbereich des unteren Montageplattenteils jeweils ein nach entgegengesetzte Richtungen vortretender zapfenartiger Ansatz vorgesehen ist, deren gemeinsame Längsmittelachse parallel zur Schwenkachse eines auf der Montageplatte zu befestigenden Scharniers verläuft und daß in den Seitenwänden des oberen Montageplattenteils jeweils eine an ihrem in der bestimmungsgemäßen Verriegelungsstellung ins Korpusinnere gerichteten Ende offen mündende und an ihrem vorderen geschlossenen Ende kreisbogenförmig ausgerundete Hakenaufnahme ausgebildet ist, in welche die zapfenartigen Ansätze des unteren Montageplattenteils einhängbar sind.

Dabei kann es von Vorteil sein, wenn die Seitenwände des oberen Montageplattenteils im Bereich der Hakenaufnahme dadurch gegen Verformungen versteift werden, daß im vorderen Endbereich des oberen Montageplattenteils zwischen dessen Seitenwänden ein querverlaufender, in Bohrungen der Seitenwände festgelegter, beispielsweise vernieteter oder vertaumelter Stift vorgesehen ist.

Schließlich ist eine Ausgestaltung der Einhak-Verbindung des oberen Montageplattenteils auf dem unteren Montageplattenteil noch gemäß einer weiteren Abwandlung der Erfindung auch dadurch möglich, daß am korpusäußeren Ende des unteren Montageplattenteils wenigstens ein aus dem korpusäußeren Ende herausweisender bogenförmig begrenzter Ansatz vorgesehen und am korpusäußeren Ende des oberen Montageplattenteils ein von einer Verlängerung von dessen Stegwand gebildeter und umgebogener Hakenansatz ausgebildet ist, in welchen der Ansatz bzw. die Ansätze des unteren Montageplattenteils einhängbar sind.

Die Erfindung ist in der folgenden Beschreibung mehrerer Ausführungsbeispiele in Verbindung mit der Zeichnung näher erläutert, und zwar zeigt bzw. zeigen:
- Fig. 1: eine Draufsicht auf ein erstes Ausführungsbeispiel einer in der erfindungsgemäßen Weise ausgebildeten Montageplatte;
- Fig. 2-4: jeweils eine Seitenansicht der Montageplatte gesehen in Richtung des Pfeils 2 in Fig. 1 in unterschiedlichen Schwenkstellungen des Montageplattenoberteils relativ zum Montageplattenunterteil;
- Fig. 5: eine Draufsicht auf den oberen Montageplattenteil der in den Fig. 1-4 gezeigten Montageplatte;
- Fig. 6: eine Seitenansicht des oberen Montageplattenteils gesehen in Richtung des Pfeils 6 in Fig. 5;
- Fig. 7: eine Schnittansicht gesehen in Richtung der Pfeile 7-7 in Fig. 5;
- Fig. 8: eine Unteransicht des oberen Montageplattenteils gesehen in Richtung des Pfeils 8 in Fig. 6;
- Fig. 9: eine Draufsicht auf den unteren Montageplattenteil der in den Fig. 1-4 gezeigten Montageplatte;
- Fig. 10: eine Schnittansicht gesehen in Richtung der Pfeile 10-10 in Fig. 9;
- Fig. 11: eine Ansicht gesehen in Richtung des Pfeils 11 in Fig. 9;
- Fig. 12: eine Draufsicht auf den den oberen Montageplattenteil auf dem unteren Montageplattenteil wahlweise verrastenden bzw. freigebenden Schwenkriegel der erfindungsgemäßen Montageplatte;
- Fig. 13: eine Seitenansicht des Schwenkriegels gesehen in Richtung des Pfeils 13 in Fig. 12;
- Fig. 14: eine Schnittansicht gesehen in Richtung der Pfeile 14-14 in Fig. 12;
- Fig. 15: eine Draufsicht auf ein zweites Ausführungsbeispiel einer in der erfindungsgemäßen Weise ausgebildeten Montageplatte;
- Fig. 16: eine - teilweise aufgebrochene - Seitenansicht der Montageplatte, gesehen in Richtung des Pfeils 16 in Fig. 15 in einer noch unverriegelten am rückwärtigen Ende leicht angehobenen Schwenkstellung des oberen Montageplattenteils;
- Fig. 17 und 18: jeweils gesonderte Ansichten des oberen bzw. unteren Montageplattenteils in der Fig. 16 entsprechender Darstellung;
- Fig. 19: eine Draufsicht auf ein drittes Ausführungsbeispiel einer in der erfindungsgemäßen Weise ausgebildeten Montageplatte;
- Fig. 20: eine - teilweise aufgebrochene - Seitenansicht der Montageplatte, gesehen in Richtung des Pfeils 20 in Fig. 19 in einer der Fig. 16 entsprechenden Darstellung;
- Fig. 21 und 22: jeweils gesonderte Darstellungen des oberen und des unteren Montageplattenteils in der Darstellung gemäß Fig. 20 entsprechender Darstellung;
- Fig. 23: eine Draufsicht auf ein viertes Ausführungsbeispiel einer in der erfindungsgemäßen Weise ausgebildeten Montageplatte;
- Fig. 24: eine in Blickrichtung des Pfeils 24 in Fig. 23 gesehenen Ansicht des oberen und des unteren Montageplattenteils, bei welchem das rückwärtige Ende des im Längsmittelschnitt gezeigten oberen Montageplattenteils in eine oberhalb der Verriegelungsstellung stehenden Lage hochgeschwenkt dargestellt ist; und
- Fig. 25 und 26: jeweils gesonderte Ansichten des oberen bzw. des unteren Montageplattenteils in der Darstellung gemäß Fig. 20 entsprechender Darstellung.

In den Figuren 1 bis 4 ist eine in ihrer Gesamtheit mit 20 bezeichnete in der erfindungsgemäßen Weise ausgestaltete Montageplatte gezeigt, auf welcher der als langgestreckter Tragarm ausgebildete Tragwand-Anschlagteil eines im übrigen dem Stand der Technik entsprechenden - und deshalb nicht dargestellten und im einzelnen beschriebenen - Gelenkscharniers einstellbar befestigbar ist. Hinsichtlich der Art und Weise der Ausgestaltung des auf der Montageplatte 20 zu befestigenden Scharnier-Tragarms möge es genügen, auf die Ausgestaltung des in den Figuren 1 und 2 der DE-35 25 279 A1 gezeigten und der zugehörigen Beschreibung beschriebenen Scharniers zu verweisen.

Die Montageplatte 20 weist einen langgestreckten leistenförmigen Halterungsabschnitt 22 auf, in dessen rückwärtigem, d.h. ins Korpusinnere weisenden Endbereich innerhalb eines mit Querriffelungen 24 versehenen Bereichs einer Gewindebohrung 26 vorgesehen ist, in welche der Schaft einer zur Befestigung des Scharnier-Tragarms dienenden - nicht gezeigten - Befestigungsschraube einschraubbar ist. Im vorderen, d.h. aus dem Korpusinneren herausweisenden Endbereich weist der Halterungsabschnitt 22 eine in der vorderen Stirnfläche offen mündende und an der Oberseite für den Durchtritt des Halsabschnitts eines (nicht gezeigten) Gewindestifts zur Verstellung des Türflügel-Aufschlagmaßes schlitzförmig geöffnete Aussparung 28 auf.

Die eigentliche Montageplatte 20 ist zweiteilig ausgeführt und setzt sich aus einem direkt auf der Korpus-Tragwand zu befestigenden unteren Montageplattenteil 30 (Fig. 9 bis 11) und einem auf dem unteren Montageplattenteil 30 verrasteten oberen Montageplattenteil 32 (Fig. 5 bis 8) zusammen.

Die Montageplatte 20 ist im dargestellten Fall als sog. Flügelplatte ausgebildet, bei welcher von dem zur einstellbaren Befestigung eines zugehörigen Scharnier-Tragarms dienenden mittleren Halterungsabschnitts 22 an gegenüberliegenden Seiten je ein Flügelansatz 34 vortritt, die üblicherweise zur Befestigung der Montageplatte auf der Tragwand dienen.

In den Flügelansätzen 34 sind angesenkte Langlöcher 36 vorgesehen, durch welche (nicht gezeigte) Befestigungsschrauben in Bohrungen in der Tragwand eines Möbelstücks einschraubbar sind, an welche die Montageplatte 20 befestigt werden soll. Im Rahmen der Länge der Längsschlitze 36 ist dabei eine Höhenverstellung der Montageplatte 20 bei gelockerten Befestigungsschrauben möglich.

Der in den Fig. 5 bis 8 gesondert dargestellte obere Montageplattenteil 32 weist einen umgekehrt U-förmigen Querschnitt auf, d.h. er setzt sich aus einer oberen langgestreckten Stegwand 42 und an deren gegenüberliegenden Längsrändern angesetzten, einen mittleren leistenförmigen nach oben vortretenden Abschnitt 38 des unteren Montageplattenteils 30 seitlich teilweise umgreifenden Seitenwänden 44 zusammen, wobei in der Stegwand 42 die offen mündende schlitzförmige Aussparung 28 und eine durchgehende Öffnung 46 vorgesehen ist, welche im speziellen Fall, d.h. im Zusammenwirken mit dem unteren Montageplattenteil 30 keine Funktion hat, jedoch bei abweichender Ausgestaltung des unteren Montageplattenteils mit einem gesondert höhenverstellbaren mittleren Teil Zugang zu einer diesen mittleren Teil mit der eigentlichen Flügelplatte verbindenden Befestigungsschraube ermöglicht.

Unterhalb der schlitzförmigen Aussparung 28 ist ein mit seinen Enden in den Seitenwänden 44 des oberen Montageplattenteils 32 vernieteter, querverlaufender Stift 48 vorgesehen, welcher in der nachfolgend noch beschriebener Weise derart in das vordere, d.h. korpusäußere Ende der in den Figuren 9 bis 11 gesondert dargestellten unteren Montageplattenteil 30 einhakbar ist, daß das rückwärtige, d.h. korpusinnere Ende des oberen Montageplattenteils 32 um den Stift 48 als Schwenkachse auf den unteren Montageplattenteil 30 herabschwenkbar bzw. hochschwenkbar ist. Im rückwärtigen, dem Stift 48 gegenüberliegenden Endbereich ist in den Seitenwänden 44 in einem nach unten vergrößerten Wandabschnitt jeweils eine Bohrung 50 vorgesehen, in welchen jeweils das Ende eines Lagerstifts 52 (Fig. 2 bis 4) gehalten ist, auf dem der in den Fig. 12 bis 14 gesondert gezeigte Schwenkriegel 54 verschwenkbar gelagert ist. Zwischen der Unterseite der Stegwand 42 des oberen Montageplattenteils 32 und der dieser zugewandten Oberseite des Schwenkriegels ist eine Schraubenfeder 56 (Fig. 2 bis 4) unter Druckvorspannung angeordnet, welche den Schwenkriegel - bezogen auf die Darstellung gemäß den Fig. 2 bis 4 - im Uhrzeigersinn in die in den Fig. 2 und 4 veranschaulichten Endstellung vorspannt.

Der in den Fig. 9 bis 11 dargestellte untere Montageplattenteil 30 ist im speziellen Fall ein Stanz-/Preßteil aus Metallblech, welcher in seinem oben erwähnten, zwischen den Flügelansätzen 34 liegenden mittleren leistenförmig nach oben vortretenden Abschnitt 38 ebenfalls einen umgekehrt U-förmigen Querschnitt hat, wobei die über die Außenseiten der rechtwinklig an den Rändern der Stegwand 58 angesetzten Seitenwände 60 gemessene Breite des Abschnitts 38 etwas kleiner als die zwischen den Seitenwänden 44 gemessene lichte Weite des oberen Montageplattenteils 32 ist.

Die Seitenwände 60 treten sowohl in Richtung des vorderen, d.h. korpusäußeren, als auch in des rückwärtigen, d.h. korpusinneren Endes über die Stegwand 58 vor, wobei in der vorderen Stirnkante der Seitenwände 60 jeweils eine sich konisch verjüngende, am unteren Ende halbkreisförmig ausgerundete schlitzartige Aufnahme 62 vorgesehen ist, in welche der Stift 48 des oberen Montageplattenteils 32 einhängbar ist.

Im gegenüberliegenden Endbereich bilden die Seitenwände 60 jeweils einen nach oben weisenden sich verjüngenden Vorsprung 64, deren obere freie Enden jeweils in einen nach vorn vortretenden lappenartigen Ansatz 66 auslaufen, deren schräg verlaufende Unterkante jeweils eine Riegelfläche 68 (Fig. 10) bildet. Vor dem Vorsprung 64 sind in die Seitenwände 60 nach oben offene Ausnehmungen 70 eingeschnitten, durch welche der den Schwenkriegel 54 verschwenkbar halternde Lagerstift 52 bei der Herabschwenkung des inneren Endes des oberen Montageplattenteils 32 im Uhrzeigersinn in die Riegeleingriffsstellung (Fig. 4) hindurchtreten kann.

Der mittels des Lagerstifts 52 am korpusinneren Ende des oberen Montageplattenteils zwischen dessen Seitenwänden 44 gelagerte Schwenkriegel 54 weist oberhalb seiner vom Lagerstift 52 durchsetzten Lagerbohrung 72 nach gegenüberliegenden Seiten vortretende Ansätze 74 mit jeweils einer Riegeleingriffsfläche 76 auf, welche in der bestimmungsgemäßen Riegeleingriffsstellung unter die Riegelfläche 68 des zugeordneten Vorsprungs 64 des unteren Montageplattenteils 30 greift. An dem ins Korpusinnere weisenden Ende des Schwenkriegels 54 ist eine verbreiterte und durch Querrippen griffig ausgebildete Handhabe 78 angeformt, welche das Verschwenken des Schwenkriegels im Gegenuhrzeigersinn ermöglicht, wobei dann die Riegeleingriffsfläche 76 aus der Eingriffsstellung mit der Riegelfläche 68 der Vorsprünge 64 frei kommt und der obere Montageplattenteil 32 im Gegenuhrzeigersinn nach oben verschwenkbar und dann der Stift 48 aus der Aufnahme 62 des unteren Montageplattenteils 30 aushängbar ist. Ein auf dem oberen Montageplattenteil 32 - gegebenenfalls - montierter Tragarm eines Scharniers kann also vom auf der Korpus-Tragwand eines Schranks montierten Montageplattenteil 30 demontiert und wieder montiert werden, ohne daß eine Veränderung einer getroffenen Einstellung des Tragarms auf der Montageplatte 10 und somit eine Veränderung der Ausrichtung eines mit dem infrage stehenden Scharnier am Korpus angeschlagenen Türflügels erfolgt. In der zur Stegwand 42 des oberen Montageplattenteils 32 gewandten Oberseite des Schwenkriegels ist eine Vertiefung 80 vorgesehen, in welcher ein Ende der Schraubenfeder 56 gehalten ist. Das andere Ende der Schraubenfeder greift in eine niedrige Vertiefung 82 in der Unterseite der Stegwand 42.

In den Fig. 2 bis 4 ist erkennbar, wie die Verriegelung des mit dem Lagerstift 48 in die Aufnahme 62 des unteren Montageplattenteils 30 eingehängten oberen Montageplattenteil 32 erfolgt. Das innere Ende des oberen Montageplattenteils wird auf den unteren Montageplattenteil 30 herabgeschwenkt, wobei dann in der in Fig. 2 gezeigten Stellung die seitlich vortretenden Ansätze 74 des Schwenkriegels 54 an der Oberseite der lappenartigen Ansätze 66 anstoßen, so daß bei weiterem Herabschwenken der Schwenkriegel 54 im Gegenuhrzeigersinn verschwenkt wird (Fig. 3), bis die Riegeleingriffsflächen 76 zu den Riegelflächen 68 der Vorsprünge 64 in Ausrichtung kommen und die Feder 56 den als Sperrklinke wirkenden Schwenkriegel dann im Uhrzeigersinn in die Riegeleingriffsstellung (Fig. 4) zurückschnappen läßt, in welcher die beiden Montageplattenteile 30, 32 spielfrei miteinander verbunden sind. Die Demontage erfolgt sinngemäß umgekehrt dadurch, daß der Schwenkhebel durch Ergreifen und Hochschwenken der Handhabe 78 des Schwenkriegel 54 verschwenkt wird, wobei die Riegel-eingriffsflächen 76 aus ihrer Eingriffsstellung mit den Riegelflächen 68 kommen, so daß der obere Montageplattenteil 32 dann weiter nach oben geschwenkt und der Lagerstift 48 aus der Aufnahme 72 ausgehängt werden kann.

In den Figuren 15 bis 18 ist ein in seiner Gesamtheit mit 120 bezeichnetes abgewandeltes Ausführungsbeispiel einer erfindungsgemäßen Montageplatte beschrieben, die sich von der vorstehend in Verbindung mit den Figuren 1 bis 14 beschriebenen Montageplatte nur in der Ausgestaltung der die Verschwenkung des inneren Endes des oberen Montageplattenteils auf das untere Montageplattenteil ermöglichenden Einhak-Verbindung im korpusäußeren Endbereich der beiden Montageplattenteile unterscheidet. Zur Vermeidung unnötiger Wiederholungen wird deshalb nachstehend nur die abweichende Ausbildung des oberen und unteren Montageplattenteils im Bereich dieser Verbindung beschrieben, während es bezüglich der Ausgestaltung der Montageplatte im übrigen - und zwar insbesondere auch im Hinblick auf die Ausgestaltung der Verriegelungsmittel am korpusinneren Ende der Montageplatte - genügt, auf die vorausgehende Beschreibung zu verweisen, zumal in der Zeichnung gleichen Funktionsteilen der Montageplatte 20 bzw. 120 die gleichen Bezugszeichen zugeordnet sind, denen im Fall der Montageplatte 120 lediglich eine "1" vorangestellt ist.

Zur Bildung der die Verschwenkung des oberen Montageplattenteil 132 auf dem unteren Montageplattenteil 130 ermöglichenden Einhänge-Verbindung ist bei der Montageplatte 120 im korpusäußeren Endbereich des unteren Montageplattenteils 130 jeweils ein von den Seitenwänden 160 des mittigen, nach oben vortretenden Abschnitts 138 in entgegengesetzter Richtung vortretender zapfenartiger Ansatz 162 vorgesehen, deren Längsmittelachsen fluchten.

In den Seitenwänden 144 des oberen Montageplattenteils 132 ist jeweils eine an ihrem in der bestimmungsgemäßen Verriegelungsstellung ins Korpusinnere gerichteten Ende offen mündende und an ihrem vorderen Ende kreisbogenförmig ausgerundete Hakenaufnahme 148 ausgebildet. Der obere Montageplattenteil kann in mit dem rückwärtigen Ende angehobener Stellung so über den Abschnitt 138 des unteren Montageplattenteils geführt werden, daß die zapfenartigen Ansätze 162 in der Hakenaufnahme 148 liegen. Wird der obere Montageplattenteil 132 dann mit seinem rückwärtigen Ende in Abwärtsrichtung verschwenkt, werden die beiden Montageplattenteile in der bereits beschriebenen Weise miteinander verrastet und sind nur durch Betätigung des Schwenkriegels 154 entrastbar worauf der obere Montageplattenteil 132 wieder hochgeschwenkt und von den zapfenartigen Ansätzen 162 abgenommen werden kann.

Das in den Figuren 19 bis 22 gezeigte Ausführungsbeispiel der erfindungsgemäßen Montageplatte 120 unterscheidet sich von der vorstehend beschriebenen Montageplatte nur dadurch, daß die Seitenwände 144 des oberen Montageplattenteils 132 im korpusäußeren Endbereich zusätzlich durch einen vor der Hakenaufnahme 148 vorgesehenen querverlaufenden und in den Seitenwänden vernieteten oder vertaumelten Stift 149 gegen Verformungen stabilisiert sind.

Bei dem in den Figuren 23 bis 26 dargestellten weiter abgewandelten Ausführungsbeispiel einer erfindungsgemäßen Montageplatte 220 tragen die Seitenwände 260 des unteren Montageplattenteils 230 an ihren vorderen Enden einen jeweils aus dem Korpusinnern herausweisenden bogenförmig begrenzten Ansatz 262, und die Stegwand 242 des oberen Montageplattenteils 232 ist an ihrem korpusäußeren vorderen Ende verlängert und zu einem Hakenansatz 248 umgebogen, der über die bogenförmig begrenzten Ansätze 262 führbar und an ihnen einhängbar ist. Im übrigen stimmt die Montageplatte 220 wiederum identisch mit den vorstehend beschriebenen Ausführungsbeispielen überein. Eine nähere Beschreibung kann daher entfallen, zumal auch hier wieder in der Zeichnung für funktionell übereinstimmende Teile die gleichen Bezugszeichen wie bei den vorausgehenden Ausführungsbeispielen mit vorangestellter "2" verwendet sind.

Es ist ersichtlich, daß im Rahmen des Erfindungsgedankens Abwandlungen und Weiterbildungen des beschriebenen Ausführungsbeispiels verwirklichbar sind, die sich z.B. darauf beziehen, daß einer oder auch beide Montageplattenteile als Zink-Druckgußteil ausgebildet sein können. Anstelle der verwendeten unter Druckvorspannung stehenden Schraubenfeder 56 kann auch eine andere geeignete Feder, z.B. eine Schenkelfeder, vorgesehen sein, deren einer Schenkel sich am oberen Montageplattenteil 32 und deren anderer Schwenkel sich am Schwenkriegel 54 abstützt.

## Patentansprüche

1. Montageplatte (20; 120; 220) für die verstellbare Halterung des Tragwand-Anschlagteils eines Möbelscharniers, welche aus zwei voneinander trennbaren Montageplattenteilen (30, 32; 130, 132; 230, 232) zusammengesetzt ist, von denen der tragwandnähere untere Montageplattenteil (30; 130; 230) an der Tragwand eines Möbelstücks befestigbar und der den Korpus-Anschlagteil eines zu halternden Scharniers verstellbar halternde tragwandfernere obere Montageplattenteil (32; 132; 232) durch einen Rastmechanismus mit dem unteren Montageplattenteil (30; 130; 230) verbindbar ist, wobei die türflügelzugewandten vorderen Endbereiche der beiden Montageplattenteile (30, 32; 130, 132; 230, 232) ineinander einhakbar und der mit umgekehrt U-förmigem Querschnitt hergestellte obere Montageplattenteil (32; 132; 232) mit seinem korpusinneren Endbereich um eine parallel zur Schwenkachse des auf dem oberen Montageplattenteil zu halternde Scharniers verlaufende Achse auf den korpusinneren Endbereich des unteren Montageplattenteils (30; 130; 230) herabschwenkbar ausgebildet ist, wobei seine von den seitlichen U-Schenkeln gebildeten, von der Stegwand (42; 142; 242) umgekanteten Seitenwände (44; 144; 244) den unteren Montageplattenteil (30; 130; 230) jeweils seitlich übergreifen und der Rastmechanismus eine im rückwärtigen Endbereich des oberen Montageplattenteils gelagerten, mit einer Handhabe und wenigstens einer Riegeleingriffsfläche versehenen Schwenkriegel aufweist, der von einer Feder (56; 156; 256) in eine Schwenkstellung vorgespannt ist, in welcher die Riegeleingriffsfläche(n) (76; 176; 276) jeweils eine zugeordnete Riegelfläche (68; 168; 268) am unteren Montageplattenteil hintergreift bzw. hintergreifen, durch Verschwenken des Schwenkriegels (54; 154; 254) entgegen der Federvorspannung jedoch außer Eingriff bringbar ist bzw. sind,
**dadurch gekennzeichnet,**
**daß** der untere Montageplattenteil (30; 130; 230) in seinem rückwärtigen korpusinneren Endbereich auf gegenüberliegenden Seiten seiner Längsmittelachse jeweils einen nach oben, in der bestimmungsgemäßen Riegeleingriffsstellung zwischen die Seitenwände (44; 144; 244) des oberen Montageplattenteils (32; 132; 232) vorstehenden Vorsprung (64; 164; 264) aufweist, an denen jeweils eine der Riegelflächen (68; 168; 268) ausgebildet ist,
**daß** der Schwenkriegel (54; 154; 254) um eine in der bestimmungsgemäßen Riegeleingriffsstellung von oberem und unterem Montageplattenteil (32, 30; 132, 130; 232, 230) unterhalb der Riegelfläche (68; 168; 268) des unteren Montageplattenteils (30; 130; 230) liegende Schwenkachse verdrehbar im oberen Montageplattenteil (32) gelagert ist, und nach gegenüberliegenden Seiten vortretende Ansätze (74; 174; 274) aufweist, an welchen die Riegeleingriffsflächen (76; 176; 276) ausgebildet sind, und
**daß** die den Schwenkriegel (54; 154; 254) in die Riegeleingriffsstellung vorspannende Feder (56; 156; 256) am oberen Montageplattenteil (32; 132; 232) einerseits und am Schwenkriegel (54; 154; 254) andererseits abgestützt ist.

2. Montageplatte nach Anspruch 1, **dadurch gekennzeichnet, daß** der obere Montageplattenteil (32; 132; 232) ein Stanz-/Preßteil aus Metallblech ist.

3. Montageplatte nach Anspruch 2, **dadurch gekennzeichnet, daß** der untere Montageplattenteil (30; 130; 230) ebenfalls als Stanz-/Preßteil aus Metallblech ausgebildet ist, der in dem in der bestimmungsgemäßen Riegeleingriffsstellung von oberem und unterem Montageplattenteil (32, 30; 132, 130; 232, 230) von den Seitenwänden (44; 144; 244) des oberen Montageplattenteils (32; 132; 232) übergriffenem Bereich zumindest abschnittsweise ebenfalls einen umgekehrt U-förmigen Querschnitt mit zwei von einer Stegwand (58; 158; 258) abgewinkelten, von den U-Schenkeln gebildeten Seitenwänden (60; 160; 260) aufweist und daß die mit den Riegelflächen (68; 168; 268) versehenen Vorsprünge (64; 164; 264) an im korpusinneren Endbereich liegenden, nicht durch die Stegwand (58; 158; 258) verbundenen Abschnitten der Seitenwände (60; 160; 260) des unteren Montageplattenteils (30; 130; 230) ausgebildet sind.

4. Montageplatte nach Anspruche 3, **dadurch gekennzeichnet, daß** in den nicht durch die Stegwand (58; 158; 258) verbundenen korpusinneren Seitenwand-Abschnitten des unteren Montageplattenteils (30; 130; 230) vor den Vorsprüngen (64; 164; 264) nach oben offen mündende Ausnehmungen (70; 170; 270) vorgesehen sind, in welchen die nach gegenüberliegenden Seiten vortretenden Ansätze (74; 174; 274) des Schwenkriegels (54; 154; 254) in der bestimmungsgemäßen Riegeleingriffsstellung angeordnet sind.

5. Montageplatte nach Anspruch 4, **dadurch gekennzeichnet, daß** die Riegeleingriffsflächen (76; 176; 276) an den außen vortretenden Ansätzen (74; 174; 274) des Schwenkriegels (54; 154; 254) in bezug auf dessen Schwenkachse im wesentlichen tangential in Entriegelungs-Schwenkrichtung laufen, und daß die an den Vorsprüngen (64; 164; 264) des unteren Montageplattenteils (30; 130; 230) ausgebildeten komplementären Riegelflächen (68; 168; 268) an der Unterseite von im Bereich der freien Enden der Vorsprünge (64; 164; 264) vorgesehenen lappenartigen Ansätzen (66; 166; 266) ausgebildet sind.

6. Montageplatte von einem der Ansprüche 1 bis 5, **dadurch gekennzeichnet, daß** die den Schwenkriegel (54; 154; 254) vorspannende Feder (56; 156; 256) einer an einer ins Korpusinnere weisenden Verlängerung der Stegwand (42; 142; 242) des oberen Montageplattenteils (32; 132; 232) einerseits und der dieser zugewandten Seite des Schwenkriegels (54; 154; 254) andererseits abgestützte vorgespannte Schraubenfeder (56; 156; 256) ist.

7. Montageplatte nach Anspruch 6, **dadurch gekennzeichnet, daß** die gegenüberliegenden Enden der Schraubenfeder (56; 156; 256) jeweils in einer Vertiefung (82; 182; 282) im verlängerten Abschnitt der Stegwand (42; 142; 242) des oberen Montageplattenteils (32; 132; 232) bzw. einer Vertiefung (80; 180; 280) im Schwenkriegel (54; 154; 254) gehalten sind.

8. Montageplatte nach einem der Ansprüche 1 bis 7, **dadurch gekennzeichnet, daß** im korpusäußeren Ende des unteren Montageplattenteils (30) wenigstens eine in Richtung aus dem Korpusinnern heraus offen mündende, sich konisch verjüngende und am rückwärtigen geschlossenen Ende kreisbogenförmig abgerundete schlitzartige Aufnahme (62) vorgesehen ist, und daß im vorderen Endbereich des oberen Montageplattenteils (32) ein in dessen Seitenwänden (44) gehaltener querverlaufender, in die Aufnahme(n) des unteren Montageplattenteils (30) einhakbarer Stift (48) vorgesehen ist.

9. Montageplatte nach einem der Ansprüche 1 bis 7, **dadurch gekennzeichnet, daß** im korpusäußeren Endbereich des unteren Montageplattenteils (130) jeweils ein von deren Seitenwänden (16) in entgegengesetzte Richtungen vortretender zapfenartiger Ansatz (162) vorgesehen ist, deren gemeinsame Längsmittelachse parallel zur Schwenkachse eines auf der Montageplatte zu befestigenden Scharniers verläuft und daß in den Seitenwänden (144) des oberen Montageplattenteils (132) jeweils eine an ihrem in der bestimmungsgemäßen Verriegelungsstellung ins Korpusinnere gerichteten Ende offen mündende und an ihrem vorderen geschlossenen Ende kreisbogenförmig ausgerundete Hakenaufnahme (148) ausgebildet ist, in welche die zapfenartigen Ansätze (162) des unteren Montageplattenteils (130) einhängbar sind.

10. Montageplatte nach Anspruch 9, **dadurch gekennzeichnet, daß** im vorderen Endbereich des oberen Montageplattenteils (132) zwischen dessen Seitenwänden (144) ein querverlaufender, in Bohrungen der Seitenwände (144) festgelegter Stift (149) vorgesehen ist.

11. Montageplatte nach einem der Ansprüche 1 bis 7, **dadurch gekennzeichnet, daß** am korpusäußeren Ende des unteren Montageplattenteils (230) wenigstens ein aus dem korpusäußeren Ende herausweisender bogenförmig begrenzter Ansatz (262) vorgesehen ist, und daß am korpusäußeren Ende des oberen Montageplattenteils (232) ein von einer Verlängerung von dessen Stegwand (242) gebildeter und umgebogener Hakenansatz (248) ausgebildet ist, in welchen der Ansatz bzw. die Ansätze (262) des unteren Montageplattenteils (230) einhängbar sind.

## Claims

1. Mounting plate (20; 120; 220) for the adjustable mounting of the support wall engagement portion of a furniture hinge, which comprises two mounting plate portions (30, 32; 130, 132; 230, 232), which are separable from one another and of which the lower mounting plate portion (30; 130; 230) closer to the support wall is securable to the support wall of an article of furniture and the upper mounting plate portion (32, 132; 232), which is further away from the support wall and adjustably holds the carcass engagement portion of a hinge to be mounted, is connectable to the lower mounting plate portion (30; 130; 230) by a locking mechanism, whereby the front end regions directed towards the door leaf of the two mounting plate portions (30, 32; 130, 132; 230, 232) may be hooked into one another and the upper mounting plate portion (32; 132; 232), produced with a reverse U-shaped cross-section, is constructed to be pivotable downwardly with its end region closer to the interior of the carcass about an axis extending parallel to the pivotal axis of the hinge to be mounted on the upper mounting plate portion towards the end region closer to the interior of the carcass of the lower mounting plate portion (30; 130; 230), whereby its side walls (44; 144; 244), which are constituted by the lateral U limbs and are bent over from the web wall (42; 142; 242) laterally engage over the lower mounting plate portion (30; 130; 230) and the locking mechanism has a pivotal lock, which is mounted in the rear end region of the upper mounting plate portion and is provided with a handle and at least one locking engagement surface and is biased by a spring (56; 156; 256) into a pivotal position, in which the locking engagement surface(s) (76; 176; 276) engages or engage behind a respective associated locking surface (68; 168; 268) on the lower mounting plate portion but may be moved out of engagement by pivotal movement of the pivotal lock (54; 154; 254) against the spring biasing force, **characterised in that** in its rear end region closer to the interior of the carcass the lower mounting plate portion (30; 130; 230) has a respective projection (64; 164; 264) on opposite sides of its longitudinal central axis projecting upwardly between the side walls (44; 144; 244) of the upper mounting plate portion (32; 132; 232) in the predetermined locked engagement position, formed on which projections there is a respective one of the locking surfaces (68; 168; 268), that the pivotal lock (54; 154; 254) is mounted in the upper mounting plate portion (32) to be rotatable about a pivotal axis situated, in the predetermined lock engagement position of the upper and lower mounting plate portions (32, 30; 132, 130; 232, 230), below the locking surface (68; 168; 268) of the lower mounting plate portion (30; 130; 230) and has projections (74; 174; 274), which project on opposite sides and formed on which are the lock engagement surfaces (76; 176; 276) and that the spring (56; 156; 256) biasing the pivotal lock (54; 154; 254) into the lock engagement position is supported on the upper mounting plate portion (32; 132; 232) on one hand and on the pivotal lock (54; 154; 254) on the other hand.

2. Mounting plate as claimed in Claim 1, **characterised in that** the upper mounting plate portion (32; 132; 232) is a stamped/pressed member of metal plate.

3. Mounting plate as claimed in Claim 2, **characterised in that** the lower mounting plate portion (30; 130; 230) is also constructed in the form of a stamped/pressed member of metal plate which, in the region over which the side walls (44; 144; 244) of the upper mounting plate portion (32; 132; 232) engage, in the predetermined lock engagement position of the upper and lower mounting plate portions (32, 30; 132, 130; 232, 230) has, at least in sections, also a reverse U-shaped cross-section with two side walls (60; 160; 260) constituted by the U limbs and bent away from a web wall (58; 158; 258) and that the projections (64; 164; 264) provided with the locking surfaces (68; 168; 268) are formed on sections of the side walls (60; 160; 260) of the lower mounting plate portion (30; 130; 230), which are situated in the end region closer to the interior of the carcass and are not connected by the web wall (58; 158; 258).

4. Mounting plate as claimed in Claim 3, **characterised in that** provided in the side wall sections, which are closer to the interior of the carcass and are not connected by the web wall (58; 158; 258), of the lower mounting plate portion (30; 130; 230) in front of the projections (64; 164; 264) there are upwardly open recesses (70; 170; 270), in which the projections (74; 174; 274), which project on opposite sides, of the pivotal lock (54; 154; 254) are disposed, in the predetermined lock engagement position.

5. Mounting plate as claimed in Claim 4, **characterised in that** the lock engagement surfaces (76; 176; 276) on the outwardly projecting projections (74; 174; 274) on the pivotal lock (54; 154; 254) extend substantially tangentially in the unlocking pivotal direction, with respect to its pivotal axis, and that the complementary locking surfaces (68; 168; 268), formed on the projections (64; 164; 264) on the lower mounting plate portion (30; 130; 230) are formed on the underside of tongue-like projections (66; 166; 266) provided in the region of the free end of the projections (64; 164; 264).

6. Mounting plate as claimed in one of Claims 1 to 5, **characterised in that** the spring (56; 156; 256) biasing the pivotal lock (54; 154; 254) is a pre-stressed helical spring (56; 156; 256) supported on an extension, directed into the interior of the carcass, of the web wall (42; 142; 242) of the upper mounting plate portion (32; 132; 232) on the one hand and the side of the pivotal lock (54; 154; 254) directed towards it on the other hand.

7. Mounting plate as claimed in Claim 6, **characterised in that** the opposite ends of the helical spring (56; 156; 256) are retained in a recess (82; 182; 282) in the extended section of the web wall (42; 142; 242) of the upper mounting plate portion (32; 132; 232) and a recess (80; 180; 280) in the pivotal lock (54; 154; 254), respectively.

8. Mounting plate as claimed in one of claims 1 to 7, **characterised in that** provided in the end further from the carcass of the lower mounting plate portion (30) there is at least one slot like recess (62), which is open in the direction out of the interior of the carcass, tapers conically and is arcuately rounded at the rear closed end and that provided in the front end region of the upper mounting plate portion (32) there is a peg (48), which is retained in its side walls (44), extends transversely and may be hooked into the recess(es) of the lower mounting plate portion (30).

9. Mounting plate as claimed in one of claims 1 to 7, **characterised in that** provided in the end region further from the carcass of the lower mounting plate portion (130) there are respective peg-like projections (162) projecting in opposite directions from its side walls (16), the common longitudinal central axis of which extend parallel to the pivotal axis of a hinge to be fastened to the mounting plate and that formed in the side walls (144) of the upper mounting plate portion (132) there are respective hook holders (148) on its end directed into the interior of the carcass, in the predetermined locked position, which are open and are arcuately rounded at their front closed end and in which the peg-like projections (162) on the lower mounting plate portion (130) may be engaged.

10. Mounting plate as claimed in claim 9, **characterised in that** provided in the front end region of the upper mounting plate portion (132) between its side walls (144) there is a transversely extending peg (149), which is fixed in bores in the side walls (144).

11. Mounting plate as claimed in one of claims 1 to 7, **characterised in that** provided on the end further from the carcass of the lower mounting plate portion (230) there is at least one arcuate shaped projection (262) directed out of the end further from the carcass and that formed at the end further from the carcass of the upper mounting plate portion (232) there is a hook projection (248), which is bent over and constituted by an extension of its web wall (242) and in which the projection or the projections (262) on the lower mounting plate portion (230) may be engaged.

## Revendications

1. Plaque de montage (20 ; 120 ; 220) pour la fixation réglable de l'applique de paroi portante d'une charnière de meuble, qui est composée de deux parties de plaque de montage séparables (30, 32 ; 130, 132 ; 230, 232) dont la partie inférieure de plaque de montage (30 ; 130 ; 230) la plus proche de la paroi portante peut être fixée à la paroi portante d'un meuble et la partie supérieure de plaque de montage (32 ; 132 ; 232) la plus éloignée de la paroi portante et supportant de manière réglable l'applique de corps d'une charnière à fixer peut être jointe par un mécanisme d'encliquetage à la partie inférieure de plaque de montage (30 ; 130 ; 230), les parties d'extrémité avant dirigées vers le vantail de porte des deux parties de plaque de montage (30, 32 ; 130, 132 ; 230, 232) étant accrochables l'une dans l'autre et la partie supérieure de plaque de montage (32 ; 132 ; 232) réalisée avec section en U renversé pouvant, par sa partie d'extrémité intérieure du corps, être basculée vers le bas, autour d'un axe parallèle à l'axe de basculement de la charnière à fixer sur la partie supérieure de plaque de montage, sur la partie d'extrémité intérieure au corps de la partie inférieure de plaque de montage (30 ; 130 ; 230), ses parois latérales (44 ; 144 ; 244) formées par les ailes latérales du U et renversées depuis la paroi dorsale (42 ; 142 ; 242) coiffant chacune latéralement la partie inférieure de plaque de montage (30 ; 130 ; 230) et le mécanisme d'encliquetage présentant un verrou basculant qui est monté dans la partie d'extrémité arrière de la partie supérieure de plaque de montage, est pourvu d'une poignée et d'au moins une surface d'engagement de verrou et est précontraint par un ressort (56 ; 156 ; 256) dans une position basculée dans laquelle la ou les surfaces d'engagement de verrou (76 ; 176 ; 276) s'appliquent chacune derrière une surface verrou associée (68 ; 168 ; 268) sur la partie inférieure de plaque de montage, mais peuvent être mises hors de prise par basculement du verrou basculant (54 ; 154 ; 254) contre la précontrainte du ressort,
**caractérisée par le fait**
**que** la partie inférieure de plaque de montage (30 ; 130 ; 230) présente dans sa partie d'extrémité arrière intérieure au corps, sur chacun de côtés opposés de son axe longitudinal, une saillie (64 ; 164 ; 264) saillant vers le haut, dans la position prévue d'engagement de verrou, entre les parois latérales (44 ; 144 ; 244) de la partie supérieure de plaque de montage et sur laquelle est formée une des surfaces verrous (68 ; 168 ; 268),
**que** le verrou basculant (54 ; 154 ; 254) est monté tournant dans la partie supérieure de plaque de montage (32) autour d'un axe de basculement situé, dans la position prévue d'engagement de verrou des parties supérieure et inférieure de plaque de montage (32, 30 ; 132, 130 ; 232, 230), au-dessous de la surface verrou (68 ; 168 ; 268) de la partie inférieure de plaque de montage (30 ; 130 ; 230), et présente des appendices (74 ; 174 ; 274) saillant vers des côtés opposés sur lesquels sont formées les surfaces d'engagement de verrou (76 ; 176 ; 276), et
**que** le ressort (56 ; 156 ; 256) qui précontraint le verrou basculant (54 ; 154 ; 254) dans la position d'engagement de verrou s'appuie d'un côté sur la partie supérieure de plaque de montage (32 ; 132 ; 232) et de l'autre côté sur le verrou basculant (54 ; 154 ; 254).

2. Plaque de montage selon la revendication 1, **caractérisée par le fait que** la partie supérieure de plaque de montage (32 ; 132 ; 232) est une pièce découpée/estampée en tôle métallique.

3. Plaque de montage selon la revendication 2, **caractérisée par le fait que** la partie inférieure de plaque de montage (30 ; 130 ; 230) est également une pièce découpée/estampée en tôle métallique qui, dans la zone qui, dans la position prévue d'engagement de verrou des parties supérieure et inférieure de plaque de montage (32, 30 ; 132, 130 ; 232, 230), est coiffée par les parois latérales (44 ; 144 ; 244) de la partie supérieure de plaque de montage (32 ; 132 ; 232), présente au moins par endroits également une section en U renversé avec deux parois latérales (60 ; 160 ; 260) rabattues d'une paroi dorsale (58 ; 158 ; 258) et formées par les ailes du U, et que les saillies (64 ; 164 264) pourvues des surfaces verrous (68 ; 168 ; 268) sont formées sur des parties situées dans la partie d'extrémité intérieure au corps, et non jointes par la paroi dorsale (58 ; 158 , 258), des parois latérales (60 ; 160 ; 260) de la partie inférieure de plaque de montage (30 ; 130 ; 230).

4. Plaque de montage selon la revendication 3, **caractérisée par le fait que** dans les parties de paroi latérale de la partie inférieure de plaque de montage (30 ; 130 ; 230) intérieures au corps non reliées par la paroi dorsale (58 ; 158 ; 258) sont prévus devant les saillies (64 ; 164 ; 264) des évidements débouchant vers le haut (70 ; 170 ; 270) dans lesquels les appendices (74 ; 174 ; 274) du verrou basculant (54 ; 154 ; 254) qui font saillie vers des côtés opposés sont placés dans la position prévue d'engagement de verrou.

5. Plaque de montage selon la revendication 4, **caractérisée par le fait que** les surfaces d'engagement de verrou (76 ; 176 ; 276), sur les appendices saillant extérieurement (74 ; 174 ; 274) du verrou basculant (54; 154 ; 254), s'étendent sensiblement tangentiellement par rapport à l'axe de basculement de ce dernier dans la direction de basculement de déverrouillage, et que les surfaces verrous complémentaires (68 ; 168 ; 268) formées sur les saillies (64 ; 164 ; 264) de la partie inférieure de plaque de montage (30 ; 130 ; 230) sont formées sur le côté inférieur d'appendices du genre patte (66 ; 166 ; 266) prévus dans la zone des extrémités libres des saillies (64 ; 164 ; 264).

6. Plaque de montage selon l'une des revendications 1 à 5, **caractérisée par le fait que** le ressort (56 ; 156 ; 256) qui précontraint le verrou basculant (54 ; 154 ; 254) est un ressort hélicoÏdal (56 ; 156 ; 256) précontraint qui s'appuie d'une part sur un prolongement dirigé vers l'intérieur du corps de la paroi dorsale (42 ; 142 ; 242) de la partie supérieure de plaque de montage (32 ; 132 ; 232) et d'autre part sur le côté dirigé vers ce prolongement du verrou basculant (54 ; 154 ; 254).

7. Plaque de montage selon la revendication 6, **caractérisée par le fait que** les extrémités opposées du ressort hélicoïdal (56 ; 156 ; 256) sont tenues l'une dans un creux (82 ; 182 ; 282) fait la partie prolongée de la paroi dorsale (42 ; 142 ; 242) de la partie supérieure de plaque de montage (32 ; 132 ; 232) et l'autre dans un creux (80 ; 180 ; 280) fait dans le verrou basculant (54 ; 154; 254).

8. Plaque de montage selon l'une des revendications 1 à 7, **caractérisée par le fait que** dans l'extrémité extérieure au corps de la partie inférieure de plaque de montage (30) est prévu au moins un logement du genre fente (62) débouchant de l'intérieur du corps, se rétrécissant coniquement et arrondi en arc de cercle à l'extrémité fermée arrière, et que dans la partie d'extrémité avant de la partie supérieure de plaque de montage (32) est prévue une goupille s'étendant transversalement (48) tenue dans les parois latérales (44) de ladite partie supérieure et accrochable dans le ou les logement(s) de la partie inférieure de plaque de montage (30).

9. Plaque de montage selon l'une des revendications 1 à 7, **caractérisée par le fait que** dans la partie d'extrémité extérieure au corps de la partie inférieure de plaque de montage (130) est prévu un appendice du genre tenon (162) saillant des parois latérales (16) de ladite partie inférieure dans chacune de directions opposées et dont l'axe longitudinal commun s'étend parallèlement à l'axe de basculement d'une charnière à fixer sur la plaque de montage, et que dans chacune des parois latérales (144) de la partie supérieure de plaque de montage (132) est formé un logement de crochet (148) arrondi en arc de cercle à son extrémité fermée avant, débouchant à son extrémité dirigée vers l'intérieur du corps dans la position prévue de verrouillage, et dans lequel peuvent être accrochés les appendices du genre tenon (162) de la partie inférieure de plaque de montage (130).

10. Plaque de montage selon la revendication 9, **caractérisée par le fait que** dans la partie d'extrémité avant de la partie supérieure de plaque de montage (132) est prévue entre les parois latérales (144) de ladite partie supérieure une goupille (149) s'étendant transversalement fixée dans des trous des parois latérales (144).

11. Plaque de montage selon l'une des revendications 1 à 7, **caractérisée par le fait qu'**à l'extrémité extérieure au corps de la partie inférieure de plaque de montage (230) est prévu au moins un appendice (162) à limite arquée et sortant de l'extrémité extérieure au corps, et qu'à l'extrémité extérieure au corps de la partie supérieure de plaque de montage (232) est formé un appendice crochet recourbé (248) formé par un prolongement de la paroi dorsale (242) de ladite partie supérieure et dans lequel peuvent être accrochés l'appendice ou les appendices (262) de la partie inférieure de plaque de montage (230).
